# EUROPÄISCHE PATENTSCHRIFT

(11) **EP 0 261 354 B1**
(45) Veröffentlichungstag und Bekanntmachung des Hinweises auf die Patenterteilung: **20.12.1989**
(21) Anmeldenummer: 87111137.3
(22) Anmeldetag: 01.08.1987
(51) Int. Cl.: B65H 7/12, B65H 3/08, B65H 3/24

(54) **Bogenanlegger**
Sheet feeder and layer
Margeur de feuilles

(30) Priorität: 24.09.1986 CH 3830/86
(43) Veröffentlichungstag der Anmeldung: 30.03.1988
(73) Patentinhaber: GRAPHA-HOLDING AG, 6052 Hergiswil (CH)
(72) Erfinder: Geiser, Peter, CH-9548 Matzingen (CH)
(74) Vertreter: Fillinger, Peter, Dr.

(56) Entgegenhaltungen:
- DE-A- 2 030 941
- US-A- 3 993 303

## Beschreibung

Die vorliegende Erfindung bezieht sich auf einen Bogenanleger gemäss dem Oberbegriff des Anspruches 1 (siehe z.B. DE-A 2 030 941).

Bei solchen Bogenanlegern ist es bekannt, die Dicke der jeweils abgezogenen Druckbogen zu prüfen, damit Fehl- oder Doppelbogenablagen festgestellt und die Maschine still gesetzt werden kann, damit keine fehlerhaften Druckerzeugnisse in die nachfolgenden Verarbeitungsprozesse eingegeben werden. Das Messen der Dicke der abgezogenen Druckbogen erfolgt nach bekannter Art mit einer zwischen den beiden Drehlagen an den Umfang der Greifertrommel anliegenden Tastrolle. Bei hoher Umfangsgeschwindigkeit der Greifertrommel muss die Tastrolle mit vergleichsweise grosser Kraft gegen deren Umfang angestellt werden, was Beschädigungen der Druckbogen zur Folge haben kann. Weiter ist die Verwendung einer Tastrolle als Fühler konstruktiv aufwendig, da Tastrolle und Greifertrommel gegenseitig schwingungs- und biegesteif gelagert sein müssen.

Die vorliegende Erfindung stellt sich die Aufgabe einen Bogenanleger der erwähnten Art derart zu verbessern, dass er bei höherer Drehzahl der Greifertrommel leichter gebaut werden kann.

Anhand der beiliegenden schematischen Zeichnung wird die Erfindung beispielsweise erläutert. Es zeigen:
Fig. 1 ein Bogenanleger und
Fig. 2 ein Schema zu einem Oszillator.

Erfindungsgemäss wird diese Aufgabe gelöst durch die kennzeichnenden Merkmale des Anspruches 1.

Anhand der beiliegenden schematischen Zeichnung wird die Erfindung beispielsweise erläutert.

Vom in der Zeichnung gezeigten Bogenanleger sind nur die für das Verständnis der Erfindung notwendigen Teile gezeigt. Solche Bogenanleger sind beispielsweise in der CH-PS 408 065 (= US-PS 3 199 862) bzw. CH-PS 586 611 (= US-PS 4 085 927) beschrieben. Im Anlegermagazin 1 sind die abzulegenden Druckbogen 2 aufeinander gestapelt. Der Falz des jeweils untersten Druckbogens wird durch auf- und abschwenkbare Sauger 3 durch einen Spalt 4 nach unten in den Wirkbereich der in Pfeilrichtung drehenden Greifertrommel 5 gebogen, welche drehfest auf einer Antriebswelle 6 sitzt. In der Greifertrommel 5 ist parallel zur Welle 6 eine von nicht dargestellten, ortsfest gelagerten Kurvenscheiben gesteuerte Schwenkwelle 7 gelagert, an der ein Greifer 8 befestigt ist. In einer ersten Drehlage der Greifertrommel 5 erfasst der Greifer 8 den nach unten geschwenkten Falz des untersten Druckbogens und zieht ihn durch den Spalt 4 aus dem Magazin 1 heraus. In einer zweiten Drehlage, nach einer Drehung der Greⁱfertrommel 5 zwischen 120_{°} und 270_{°}, gibt der Greifer 8 den Bogen wieder frei, um ihn auf einen Auflagetisch zu einer Förderstrecke abzuwerfen oder an nicht dargestellte Spreiztrommein weiterzugeben. Mit der Schwenkwelle 7 ist weiter ein Fühler 9 in Form eines weichmagnetischen Topfs, z.B. eines Weicheisenkernes fest verbunden, der je nach der Schwenklage der Schwenkwelle 7 mehr oder weniger tief in eine Spule 10 eintaucht. Die Spule 10 ist Teil eines in der Greifertrommel 5 angeordneten und mitrotierenden Schwingkreises 11, der weiter eine Kapazität 12 und eine nahe der Greifertrommelperipherie liegende Spule 13 mitumfasst. Der Schwingkreis 11 seinerseits ist Teil eines LC-Oszillators, der weiter einen an einer Energiequelle anschliessbaren Aktivteil 15 mit einer Spule 14 und der Elektronik 16 aufweist. Je nach der Schwenklage der Schwenkwelle 7 bzw. der Eintauchtiefe des Eisenkerns 9 ändert sich die Induktivität der Spule 10 bzw. des Schwingkreises 11. Der Peripherie der Greifertrommel 5 gegenüber liegt die ortsfeste Spule 14, die in transformatorischer Wirkverbindung mit der drehenden Spule 13 des Schwingkreises 11 einen linearen Übertrager bildet und einerseits dessen Induktivitätsänderungen einem Auswerter 17 signalisiert und anderseits den Schwingkreis 11 anregt. Für das Anregen des Schwingkreises 11 kann nebst der Spule 14 eine gesonderte Spule vorgesehen sein, so dass die Spule 14 lediglich als Signalempfänger wirkt, der in berührungsloser Verbindung mit der Spule 13 steht. Der Auswerter 17 weist eine Aufbereitungselektronik 18 für die von der Spule 14 empfangenen Signale und eine Auswertelektronik 19 auf, welche einen nicht dargestellten Unterbrecher des Anlegerantriebs steuert.

Erfasst der Greifer 8 einen einzigen Bogen 10, so entspricht seine Schwenklage einem Sollwert der einer korrekten Bogenablage entspricht. Verfehlt der Greifer 8 jedoch in der ersten Schwenklage den abgeschwenkten Bogenfalz oder schwenkt der Sauger 3 zwei Bogenfalze gleichzeitig in den Wirkbereich der Greifertrommel 5, so ist seine Schwenklage verschieden vom Sollwert. Hiermit ändern sich die Eintauchtiefe des Eisenkerns 9 und die Induktivität des Schwingkreises 11. Eine solche Abweichung vom Sollwert wird von der Spule 13 der Spule 14 signalisiert und erzeugt im Auswerter 17 ein Stoppsignal, das den Anlegerantrieb unterbricht, so dass die signalisierte Fehlablage von einer Bedienungsperson behoben werden kann.

Nach einem nicht dargestellten Ausführungsbeispiel könnte die Spule 10 entfallen, wobei der Fühler 9 (anstatt des Weicheisenzapfens) ein plattenförmiges Medium ist, welches zwischen die Platten des Kondensators 12 greift und dessen Kapazität mit der Eintauchtiefe ändert.

Die Elektronik 16 weist im Wesentlichen einen Verstärker 20 mit variabler Verstärkung, eine Amplitudenregelung 21 sowie eine Kompensationsspule 22 mit der Induktivität L1 auf, welche gleich der Induktivität L2 der Spule 14 ist. Hierbei ist die Impedanzdifferenz zwischen beiden Spulen 10, 22 proportional der Impedanz des LC-Schwingkreises 11. Die zum Auswerter 17 gehörende Aufbereitungselektronik 18 besteht aus einem Frequenzzähler und die Auswertelektronik 19 aus einem Comparator, vorzugsweise einem Mikroprozessor, der ein Signal auslöst, wenn das Zählergebnis von einem Sollwert oder Sollwertbereich abweicht.

Nach einem weiteren nicht dargestellten Ausführungsbeispiel kann vorgesehen sein, dass an der Greffertrommel 5 eine mit dem Greifer 8 verschiebbare, binär codierte Scheibe gelagert ist. Der ortsfeste, die Spule 14 ersetzende, Signalempfänger bestände aus wenigstens einem Lichtleiter mit einem optoelektronischen Wandler. Der Wandler würde dabei mit jedem Maschinentakt einmal aktiviert und zwar in dem Augenblick, in welchem die Ablesestellen der codierten Scheibe dem Ende des oder der Lichtleiter(s) gegenüber liegen.

## Patentansprüche

1. Bogenanleger dessen Greifertrommel (5) während einer Umdrehung in einer ersten Drehlage mit mindestens einem Greifer (8) einen Bogen (2) im Anlegermagazin (1) ergreift und in einer zweiten Drehlage freigibt, wobei der Greifertrommel (5) eine Vorrichtung mit einem Auswerter (17) zugeordnet ist, welche zwischen den beiden Drehlagen eine Abweichung der Dicke des abgezogenen Druckbogens (2) von einem Sollwert detektiert und gegebenenfalls mit einem im Auswerter (17) erzeugten Signal den Antrieb stillsetzt, dadurch gekennzeichnet, dass ein mit der Greifertrommel (5) mitrotierender Fühler (9) zwischen den beiden Drehlagen der Greifertrommel (5) die Lage des Greifers (8) detektiert und die Abweichungen vom Sollwert über einen ebenfalls mit der Greifertrommel (5) mitrotierenden Signalgeber (13) als analoges oder digitales Signal einem neben der Greifertrommel ortsfest angeordneten, den Auswerter (17) steuernden Signalempfänger (14) signalisiert.

2. Bogenanleger nach Anspruch 1, dadurch gekennzeichnet, dass die Signalübertragung vom Signalgeber (10-13) zum Signalempfänger (14) berührungsfrei erfolgt.

3. Bogenanleger nach Anspruch 1 oder 2, dadurch gekennzeichnet, dass der Signalgeber (10-13) der Schwingkreis (11) eines LC-Oszillators ist, und dass sich die Impedanz des Schwingkreises in Abhängigkeit von der Stellung des Greiferhebels (8) ändert.

4. Bogenanleger nach Anspruch 3, dadurch gekennzeichnet, dass der Schwingkreis (11) eine Spule

(10) mit einem den Fühler bildenden, in die Spule eintauchbaren, weichmagnetischen Topf (9) aufweist, dessen Eintauchtiefe sich mit der Lage des Greiferhebels (8) ändert.

5. Bogenanleger nach Anspruch 4, dadurch gekennzeichnet, dass der Schwingkreis (11) nahe der Greifertrommelperipherie eine Wicklung (13) aufweist, welche mit einer ortsfesten, als Signalempfänger wirkenden Spule (14) einen linearen Übertrager bildet.

6. Bogenanleger nach Anspruch 5, dadurch gekennzeichnet, dass nebst der Spule (14) mindestens eine weitere, den Schwingkreis (11) anregende, ortsfeste Spule vorgesehen ist.

7. Bogenanleger nach Anspruch 1 oder 2, dadurch gekennzeichnet, dass an der Greifertrommel eine mit dem Greifer verschiebbare binär codierte Scheibe gelagert ist, und dass der aus wenigstens einem Lichtleiter gebildete, ortsfeste Signalempfänger mit einem optoelektronischen Wandler verbunden ist.

## Claims

1. Sheet feeder, of which the gripper drum (5), during one revolution, grasps a sheet (2) in the feeder magazine (1) by means of at least one gripper (8) in a first rotary position and releases it in a second rotary position, the gripper drum (5) being assigned a device which has an evaluator (17) and which, between the two rotary positions, detects a deviation of the thickness of the drawn-off printing sheet (2) from a nominal value and, if appropriate, stops the drive by means of a signal generated in the evaluator (17), characterized in that a sensor (9) corotating with the gripper drum (5) detects the position of the gripper (8) between the two rotary positions of the gripper drum (5) and signals the deviations from the nominal value as an analogue or digital signal, via a signal transmitter (13) likewise corotating with the gripper drum (5), to a signal receiver (14) arranged at a fixed location next to the gripper drum and controlling the evaluator (17).

2. Sheet feeder according to Claim 1, characterized in that the signal transmission from the signal transmitter (10-13) to the signal receiver (14) is contactless.

3. Sheet feeder according to Claim 1 or 2, characterized in that the signal transmitter (10-13) is the resonant circuit (11) of an LC oscillator, and in that the impedance of the resonant circuit changes as a function of the position of the gripper lever (8).

4. Sheet feeder according to Claim 3, characterized in that the resonant circuit (11) has a coil (10) with a low-retentivity pot (9) which forms the sensor and is penetrable into the coil and the depth of penetration of which changes with the position of the gripper lever (8).

5. Sheet feeder according to Claim 4, characterized in that the resonant circuit (11) has, near the periphery of the gripper drum, a winding (13) which with a coil (14) of fixed location acting as a signal receiver forms a linear transmitter.

6. Sheet feeder according to Claim 5, characterized in that in addition to the coil (14) there is at least one further coil of fixed location which excites the resonant circuit (11).

7. Sheet feeder according to Claim 1 or 2, characterized in that a binary-coded disc displaceable together with the gripper is mounted on the gripper drum, and in that the signal receiver of fixed location formed from at least one light guide is connected to an optoelectronic transducer.

## Revendications

1. Appareil margeur dont le cylindre preneur de feuilles (5) pendant une révolution saisit dans une première position de la rotation avec au moins un dispositif de saisie (8), une feuille (2) dans le magasin de l'appareil margeur (1) et la relâche dans une deuxième position de la rotation, dans laquelle le tambour preneur (5) est coordonné à un dispositif avec bour preneur (5) est coordonné à un dispositif avec un dispositif d'exploitation (17), qui détecte, entre les deux positions de la rotation, à partir d'une valeur de consigne, une anomalie d'épaisseur de la feuille d'impression (2) prélevée et le cas échéant arrête le mouvement sur un signal produit dans le dispositif (17), caractérisé en ce qu'un palpeur (9) tournant en même temps que le cylindre preneur (5) détecte la position du dispositif de saisie (8) entre les deux positions de rotation du cylindre preneur (5) et signale les anomalies à partir de la valeur de consigne, par un transmetteur de signaux (13) tournant également en même temps que le cylindre preneur (5), en signal analogique ou numérique, à un récepteur de signaux (14) placé en position fixe près du cylindre preneur et dirigeant le dispositif (17).

2. Appareil margeur selon la revendication 1, caractérisé en ce que le transfert de signaux du transmetteur de signaux (10, 13) au récepteur de signaux (14) a lieu sans contact.

3. Appareil margeur selon les revendications 1 ou 2, caractérisé en ce que le transmetteur de signaux (10, 13) est le circuit oscillant d'un oscillateur à cristaux liquides et en ce que l'impédance du circuit oscillant se modifie en fonction de la position du levier de saisie (8).

4. Appareil margeur selon la revendication 3, caractérisé en ce que le circuit oscillant comprend une bobine (10) avec un pot (9) faiblement magnétique, constituant le palpeur, pouvant s'enfoncer à l'intérieur de la bobine, et dont la profondeur d'enfoncement varie avec la position du levier de saisie (8).

5. Appareil margeur selon la revendication 4, caractérisé en ce que le circuit oscillant (11) comprend à proximité de la périphérie du cylindre preneur un enroulement (13) qui forme un transmetteur linéaire, avec une bobine (14) fixe, agissant comme récepteur de signaux.

6. Appareil margeur selon la revendication 5, caractérisé en ce que, outre la bobine (14) est prévue au moins une autre bobine fixe, excitant le circuit oscillant (11).

7. Appareil margeur selon la revendication 1 ou 2, caractérisé en ce que sur le cylindre preneur, est logé un disque codé en binaire pouvant se déplacer avec le dispositif de saisie, et en ce que le récepteur de signaux, fixe en position, formé d'au moins un câble en fibre optique est relié à un transformateur opto-électronique.
